# EUROPÄISCHE PATENTSCHRIFT

(11) **EP 0 298 334 B1**
(45) Veröffentlichungstag und Bekanntmachung des Hinweises auf die Patenterteilung: **12.06.1991**
(21) Anmeldenummer: 88110225.5
(22) Anmeldetag: 27.06.1988
(51) Int. Cl.: G10K 9/12, G10K 11/32

(54) **Stosswellenquelle**
Shock wave generator
Dispositif générateur d'ondes de choc

(30) Priorität: 07.07.1987 DE 8709363 U
(43) Veröffentlichungstag der Anmeldung: 11.01.1989
(73) Patentinhaber: SIEMENS AKTIENGESELLSCHAFT, 80333 München (DE)
(72) Erfinder: Rattner, Manfred, D-8521 Buckenhof (DE)

(56) Entgegenhaltungen:
- EP-A- 0 095 383
- EP-A- 0 133 946
- EP-A- 0 209 053
- GB-A- 704 633

## Beschreibung

Die Erfindung betrifft eine Stoßwellenquelle zur Behandlung von Konkrementen im Körper eines Patienten mit einem flüssigkeitsgefüllten Stoßwellenrohr, dessen eines Ende von einem über den Flüssigkeitsdruck an den Patienten andrückbaren, flexiblen Sack verschlossen ist und an dessen anderem Ende eine Membran mit elektrisch leitfähigem Material liegt, der, durch eine Isolierstoffschicht getrennt, eine Flächenspule gegenüberliegt, welche an einer Versorgungseinheit zur Erzeugung von Hochspannungsimpulsen angeschlossen ist.

Durch eine Stoßwellenquelle dieser Art siche z.B. EP-A-0 209 053 können fokussierte Stoßwellen erzeugt werden, die auf das zu zertrümmernde Konkrement, z.B. einen Nierenstein, gerichtet werden können und diesen soweit zertrümmern, daß er auf natürlichem Weg abgeht. Die Stoßwellenerzeugung erfolgt dadurch, daß ein Hochspannungskondensator über die Flächenspule, die z.B. eine spiralige Wicklung aufweisen kann, entladen wird, wodurch die Membran abgestoßen wird und eine Stoßwelle über die Flüssigkeit und gegebenenfalls eine akustische Linse im Stoßwellenrohr auf den zu zertrümmernden Stein richtet.

Der Erfindung liegt die Aufgabe zugrunde, bei einer Stoßwellenquelle der eingangs genannten Art die Membran so zu gestalten, daß ein günstiger Stoßwellenverlauf erzielt wird.

Diese Aufgabe ist erfindungsgemäß dadurch gelöst, daß die Membran eine flexible Basis aufweist, die von einer Vielzahl von Plättchen aus elektrisch leitfähigem Material überzogen ist. Bei der erfindungsgemäßen Stoßwellenquelle wird jedes einzelne der auf der Membran vorgesehenen Plättchen abgestoßen. Die Ausbreitung der Stoßwelle ist dabei im Randbereich der Membran im Vergleich zu einer homogenen Membran wesentlich schneller.

Ein optimaler Stoßwellenverlauf ist erzielbar, wenn die Plättchen unterschiedliche Massenträgheit und/oder elektrische Leitfähigkeit besitzen. Durch geeignete Wahl der Massenträgheit und/oder Leitfähigkeit kann dabei der gewünschte Stoßwellenverlauf erzielt werden.

Die Membran kann eben, aber auch gekrümmt sein. Durch geeignete Krümmung ist dabei eine geeignete Fokussierung der Stoßwellen ohne eine akustische Linse erzielbar.

Die Erfindung ist nachfolgend anhand von in der Zeichnung dargestellten Ausführungsbeispielen näher erläutert. Es zeigen:
Fig. 1 eine Stoßwellenquelle nach der Erfindung,
Fig. 2 eine Ansicht der Membran der Stoßwellenquelle gemäß Fig. 1, und
Fig. 3 bis 5 drei Varianten der Stoßwellenquelle nach der Erfindung.

Die Stoßwellenquelle gemäß den Fig. 1 und 2 weist ein Stoßwellenrohr 1 auf, das auf seiner Applikationsseite von einem an einem Patienten anlegbaren, elastischen Sack 2 und auf seiner gegenüberliegenden Seite von einer Membran 3 verschlossen ist. Der Raum zwischen den Komponenten 1, 2, 3 ist mit Wasser als Koppelmedium gefüllt. In ihm ist eine akustische Linse 4 zur Fokussierung der erzeugten Stoßwellen angeordnet. Die Stoßwellenerzeugung erfolgt mit Hilfe einer der Membran gegenüberliegenden Flächenspule 6, die spiralig gewickelt und von der Membran 3 durch eine Isolierstoffschicht 7 getrennt ist. Der eine Anschluß der Flächenspule 6 ist geerdet und der zweite Anschluß ist an einen Hochspannungsgenerator 8 zur Stoßwellenerzeugung anschaltbar.

Die Fig. 1 und 2 zeigen, daß die Membran 3 eine flexible Basis 9 aufweist, z.B. eine Gummifolie, die von einer Vielzahl von Plättchen 10 aus elektrisch leitfähigem Material überzogen ist. Die Plättchen 10 sind bei dem Beispiel sechseckig geformt und besitzen daher eine hohe Flächendeckung. Auch andere Formen mit hoher Flächendeckung, z.B. rechteckige oder quadratische Formen, sind denkbar.

Wird die Flächenspule 6 an den Hochspannungsgenerator 8 angeschaltet, so wird durch den so erzeugten Hochspannungsimpuls aufgrund der in den Plättchen 10 erzeugten Wirbelströme eine Abstoßung der Membran 3 bewirkt, wodurch sich eine Stoßwelle durch das Wasser im Stoßwellenrohr 1 zum Stein im Patienten fortpflanzt. Aufgrund der Vielzahl der Plättchen 10 ergibt sich dabei ein günstiger Stoßwellenverlauf, insbesondere ergibt sich eine schnelle Stoßwellenerzeugung im Randbereich der Membran 3. Durch geeignete Wahl der Massenträgheit und/oder elektrischen Leitfähigkeit der einzelnen Plättchen 10 kann dabei der gewünschte Stoßwellenverlauf erzielt werden.

Bei dem Beispiel gemäß Fig. 3 ist eine um einen Fokusbereich 11 gekrümmte Membran 3a vorhanden, die auf ihrer Innenseite wieder mit Plättchen 10a aus leitfähigem Material geeigneter Massenträgheit überzogen ist. Die Flächenspule 6a ist wie die Membran 3a und die Isolierstoffschicht 7a um den Fokusbereich 11 gekrümmt. Im wassergefüllten Raum zwischen dem Sack 2a und der Membran 3a ist dabei keine akustische Linse vorgesehen, da die Fokussierung durch die Krümmung der Komponenten 3a, 6a, 7a, 9a erzielt ist. Der Spulenträger 12 kann ein zentrisches Loch 13 aufweisen, das es ermöglicht, eine Ultraschall-Sonde zur Ortung der Konkremente einzuführen.

Bei dem Beispiel gemäß Fig. 4 ist in dem vom Sack 2b abgeschlossenen Gehäuse 1b eine Membran 3b vorgesehen, die zum Inneren der Stoßwellenquelle hin gekrümmt ist. Auf diese Weise werden die von den Plättchen 10b erzeugten Stoßwellen gegen die Innenwand des zylinderförmigen Gehäuses 1b gerichtet und von dort zum Fokusbereich 11 reflektiert. Man erhält dabei einen relativ großen, von Stoßwellen freien Bereich 17, in dem eine Ultraschall-Sonde 16 zur Ortung der Konkremente angeordnet werden kann. Auch bei diesem Beispiel weist der Träger 14 für die Flächenspule 6b eine zentrische Öffnung 15 für das Einführen der Ultraschall-Sonde 16 auf. Über der Flächenspule 6b liegen wieder eine Isolierstoffschicht 7b und die Membran 3b mit den Komponenten 9b, 10b.

Das Ausführungsbeispiel gemäß Fig. 3 erlaubt eine relativ kurze Vorlaufstrecke für höherfrequente Pulse, während das Ausführungsbeispiel gemäß Fig. 4 eine relativ lange Wasservorlaufstrecke aufweist.

Die Plättchen 10, 10a, 10b können auf der flexiblen Basis 9, 9a, 9b aufvulkanisiert, aufgeklebt oder aufkaschiert sein.

Bei der Ausführung gemäß Fig. 5 ist die Stoßwellenquelle 3c, 6c, 7c, 9c, 10c kegelstumpfförmig ausgebildet. Die Innenwand des Stoßwellenrohres 1c ist stufenförmig ausgebildet, bildet also Stufenreflektoren zur Fokussierung auf den Fokusbereich 11.

## Patentansprüche

1. Stoßwellenquelle zur Behandlung von Konkrementen im Körper eines Patienten mit einem flüssigkeitsgefüllten Stoßwellenrohr (1, 1a, 1b, 1c), dessen eines Ende von einem über den Flüssigkeitsdruck am Patienten andrückbaren, flexiblen Sack (2, 2a, 2b, 2c) verschlossen ist und an dessen anderem Ende eine Membran (3, 3a, 3b, 3c) mit elektrisch leitfähigem Material (10, 10a, 10b, 10c) liegt, der durch eine Isolierstoffschicht (7, 7a, 7b, 7c) getrennt, eine Flächenspule (6, 6a, 6b, 6c) gegenüberliegt, welche an einer Versorgungseinheit (8) zur Erzeugung von Hochspannungsimpulsen angeschlossen ist, **dadurch gekennzeichnet,** daß die Membran (3, 3a, 3b, 3c) eine flexible Basis (9, 9a, 9b, 9c) aufweist, die von einer Vielzahl von Plättchen (10, 10a, 10b, 10c) aus elektrisch leitfähigem Material überzogen ist.

2. Stoßwellenquelle nach Anspruch 1, **dadurch gekennzeichnet,** daß die Plättchen (10, 10a, 10b, 10c) unterschiedliche Massenträgheit und/oder elektrische Leitfähigkeit besitzen.

3. Stoßwellenquelle nach Anspruch 1 oder 2, **dadurch gekennzeichnet,** daß die Plättchen (10, 10a, 10b, 10c) eine Form mit hoher Flächendeckung haben.

4. Stoßwellenquelle nach einem der Ansprüche 1 bis 3, **dadurch gekennzeichnet,** daß die Membran (3a) um einen Fokusbereich (11) gekrümmt ist.

5. Stoßwellenquelle nach einem der Ansprüche 1 bis 3, **dadurch gekennzeichnet,** daß die Membran (3b) zum Innern der Stoßwellenquelle hin gekrümmt ist, derart, daß die Stoßwellen gegen die Innenwand des zylinderförmigen Gehäuses (1b) der Stoßwellenquelle gerichtet und von dort zu einem Fokusbereich (11) reflektiert werden.

6. Stoßwellenquelle nach einem der Ansprüche 1 bis 3, **dadurch gekennzeichnet,** daß die Membran (3c) den Mantel eines in das Innere des Stoßwellenrohres gerichteten Kegels bildet und daß die Innenwand des Stoßwellenrohres (1c) für die Reflexion der Stoßwellen stufenförmig ausgebildet ist.

## Claims

1. Shock wave source for the treatment of calculi in the body of a patient, having a liquid-filled shock wave tube (1, 1a, 1b, 1c), one end of which is sealed by a flexible bag (2, 2a, 2b, 2c) which can be pressed against the patient by way of the liquid pressure, and at the other end of which there is a membrane (3, 3a, 3b, 3c) with electrically conductive material (10, 10a, 10b, 10c), opposite which membrane, separated by a layer of insulating material (7, 7a, 7b, 7c), there lies a surface coil (6, 6a, 6b, 6c) which is attached to a supply unit (8) for generating high voltage pulses, **characterised in that** the membrane (3, 3a, 3b, 3c) has a flexible base (9, 9a, 9b, 9c) which is covered by a multiplicity of platelets (10, 10a, 10b, 10c) made of electrically conductive material**.**

2. Shock wave source according to claim 1, **characterised in that** the platelets (10, 10a, 10b, 10c) have various mass moments of inertia and/or electrical conductivity.

3. Shock wave source according to claim 1 or 2, **characterised in that** the platelets (10, 10a, 10b, 10c) have a shape with high surface coverage.

4. Shock wave source according to one of claims 1 to 3, **characterised in that** the membrane (3a) is curved around a focal region (11).

5. Shock wave source according to one of claims 1 to 3, **characterised in that** the membrane (3b) is curved towards the inside of the shock wave source, so that the shock waves are directed against the internal wall of the cylindrical housing (1b) of the shock wave source and are reflected from there towards a focal region (11).

6. Shock wave source according to one of claims 1 to 3, **characterised in that** the membrane (3c) forms the surface of a cone directed inside the shock wave tube, and in that the internal wall of the shock wave tube (1c) is constructed in a stepped shape for reflecting the shock waves.

## Revendications

1. Générateur d'ondes de choc pour le traitement de concrétions dans le corps d'un patient, comportant un tube à ondes de choc (1, 1a, 1b, 1c) rempli par un liquide, dont une extrémité peut être fermée par un sac flexible (2, 2a, 2b, 2c) pouvant être comprimé contre le patient sous l'effet de la pression du liquide, et à l'autre extrémité duquel est disposée une membrane (3, 3a, 3b, 3c) portant un matériau électriquement conducteur (10, 10a, 10b, 10c), situé en vis-à-vis d'une bobine plate (6a, 6b, 6c), en en étant séparé par une couche de matériau isolant (7, 7a, 7b, 7c), cette bobine étant raccordée à une unité d'alimentation (8) servant à produire des impulsions à haute tension, caractérisé par le fait que la membrane (3, 3a, 3b, 3c) possède une base flexible (9, 9a, 9b, 9c), qui est recouverte par une multiplicité de plaquettes (10, 10a, 10b, 10c) réalisées en un matériau électriquement conducteur.

2. Générateur d'ondes de choc suivant la revendication 1, caractérisé par le fait que les plaquettes (10, 10a, 10b, 10c) possèdent des inerties de masse différentes et/ou des conductivités électriques différentes.

3. Générateur d'ondes de choc suivant la revendication 1 ou 2, caractérisé par le fait que les plaquettes (10, 10a, 10b, 10c) possèdent une forme fournissant un recouvrement étendu en surface.

4. Générateur d'ondes de choc suivant l'une des revendications 1 à 3, caractérisé par le fait que la membrane (3a) est cintrée autour d'une zone focale (11).

5. Générateur d'ondes de choc suivant l'une des revendications 1 à 3, caractérisé par le fait que la membrane (3b) est cintrée en direction de l'intérieur du générateur d'ondes de choc de telle manière que les ondes de choc sont dirigées vers la paroi intérieure du boîtier cylindrique (1b) du générateur d'ondes de choc et sont réfléchies, à partir de là, en direction d'une zone focale (11).

6. Générateur d'ondes de choc suivant l'une des revendications 1 à 3, caractérisé par le fait que la membrane (3c) forme l'enveloppe d'un cône dirigé vers l'intérieur du tube à ondes de choc et que la paroi intérieure du tube à ondes de choc (1c) est agencée avec une forme étagée pour la réflexion des ondes de choc.
